# FASCICULE DE BREVET EUROPEEN

(11) **EP 2 402 615 B1**
(45) Date de publication et mention de la délivrance du brevet: **12.08.2015**
(21) Numéro de dépôt: 10167643.5
(22) Date de dépôt: 29.06.2010
(51) Int. Cl.: F04D 29/16, F04D 29/54, F04D 29/64, F01D 9/04, F01D 25/24

(54) **Architecture de redresseur de compresseur**
Leitschaufelbaugruppe
Axial compressor diffuser architecture

(43) Date de publication de la demande: 04.01.2012
(73) Titulaire: Techspace Aero S.A., 4041 Milmort (BE)
(72) Inventeur: Grelin, Hervé, F-89340, VILLEBLEVIN (FR)
(74) Mandataire: Pronovem

(56) Documents cités:
- EP-A1- 0 219 445
- EP-A1- 0 616 110
- EP-A1- 2 075 413
- US-A- 3 070 353
- US-A- 5 494 404
- US-A1- 2003 206 799

## Description

### Objet de l'invention

La présente invention concerne le domaine des turbomachines. Elle se rapporte plus particulièrement à une architecture de redresseur dans un compresseur axial de turbomachine.

### Etat de la technique

Les compresseurs axiaux sont bien connus en soi et sont utilisés entre autres dans les turbomachines.

Ces compresseurs basse ou haute pression comportent plusieurs étages d'aubes tournantes qui sont séparés par des étages redresseurs fixes qui ont pour but de repositionner le vecteur vitesse du fluide sortant de l'étage précédent avant de l'envoyer vers l'étage suivant.

Ces étages redresseurs sont constitués d'aubes fixes, encore appelées aubes statoriques, reliant une virole extérieure à une virole intérieure, toutes deux concentriques et délimitant la zone d'écoulement d'air ou veine aérodynamique. Le redresseur peut être composé d'un assemblage de plusieurs étages circulaires enfilés étage par étage ou peut être composé d'un ensemble monobloc intégrant directement plusieurs étages éventuellement via une technologie de demi-coquilles.

Selon l'état de la technique, les redresseurs de compresseur sont en matériau métallique (titane, acier ou aluminium) et les aubes au sein du redresseur sont essentiellement de matière et de profil unique sur un même étage. La virole extérieure assure l'essentiel des fonctions mécaniques. Les viroles intérieures sont quant à elles relativement souples, n'assurant en conséquence pas de fonction structurale et n'apportant que peu de raideur au système. Les aubes sont rapportées sur les viroles extérieures par diverses technologies d'assemblage (soudage, rivetage, boulonnage) et sont attachées aux viroles intérieures par un joint souple (communément de type silicone).

### Buts de l'invention

La présente invention vise à fournir une solution qui permette de s'affranchir des inconvénients de l'état de la technique.

La présente invention vise plus particulièrement à fournir une architecture de redresseur plus rigide qu'une architecture conventionnelle tout en étant plus facilement démontable.

La présente invention a aussi pour objectif de fournir une architecture de redresseur rigidifiée permettant l'utilisation d'aubes statoriques réalisées selon des géométries et/ou avec des matériaux différents.

La présente invention vise aussi à fournir une architecture de redresseur rigidifiée sans introduire de perturbations aérodynamiques significatives au sein du redresseur.

L a présente invention a également pour objectif général de fournir une architecture de redresseur optimisant les requis de tenue mécanique, de raideur, de masse, de coût et de réparabilité.

La présente invention a aussi pour objectif de fabriquer des redresseurs aubagés à faible masse et faible coût pour tout compresseur constitué d'un assemblage de type stator proposé conjointement avec un rotor de type soit à disques aubagés monobloc, soit à tambour ou autre.

La présente invention a également pour but de séparer les fonctions d'interface avec les autres pièces (aube, abradable) assurées par la pièce intermédiaire des fonctions de tenue à la perte d'aube soufflante (fan blade out) assurées par la virole. Une telle séparation est connue du document US 3 070 353.

### Résumé de l'invention

Un premier objet de la présente invention se rapporte à un redresseur de turbomachine comportant une pluralité d'aubes statoriques reliant une virole intérieure à une virole extérieure, chacune desdites aubes comportant une pale et une plateforme en tête de pale, caractérisé en ce qu'il comporte une pièce intermédiaire disposée entre la virole intérieure et la virole extérieure et fixée à la virole extérieure, ladite pièce intermédiaire comportant des ajours pour le passage des pales des aubes et lesdites plateformes d'aubes venant reposer, d'un côté, sur la virole extérieure et, d'un autre côté, sur la pièce intermédiaire, ladite pièce intermédiaire se présente sous forme d'une demi-coquille destinée à intégrer une pluralité d'étages d'aubes statoriques.

Selon des modes particuliers de l'invention, le redresseur comporte au moins une ou une combinaison appropriée des caractéristiques suivantes:
- la pièce intermédiaire comporte des zones disposées entre les étages d'aubes statoriques et destinées à recevoir les abradables de la virole extérieure;
- la fixation de la pièce intermédiaire à la virole extérieure s'effectue au niveau des abradables et/ou au niveau de brides d'assemblage entre viroles extérieures et/ou au niveau des plateformes des aubes;
- la fixation s'effectue au moyen d'éléments de fixation;
- ces éléments de fixation sont métalliques ou composites;
- ces éléments de fixation sont des rivets, des lockbolts, des boulons ou des clips;
- la fixation s'effectue par soudage;
- il peut en outre comporter un joint d'absorption de choc disposé entre la plateforme d'aube et la pièce intermédiaire et/ou entre la plateforme d'aube et la virole extérieure;
- le joint d'absorption se présente sous forme d'un demi-anneau et comporte des ajours pour le passage des pales des aubes;
- les aubes statoriques peuvent être attachées rigidement à la virole intérieure au moyen d'éléments de fixation afin de conférer une rigidité accrue au redresseur;
- ces éléments de fixation sont métalliques ou composites;
- ces éléments de fixation sont des rivets, des lockbolts, des boulons ou des clips;
- il comporte des aubes statoriques métalliques et/ou composites;
- il comporte des aubes statoriques de géométries différentes;
- la virole extérieure et la pièce intermédiaire sont réalisées respectivement dans un matériau métallique ou composite.

La présente invention se rapporte à une turbomachine comportant un redresseur tel que décrit ci-dessus.

### Brève description des figures

La figure 1 représente à gauche une vue schématique de la construction classique d'un redresseur selon l'état de l'art et représente à droite une vue schématique de l'architecture avec porte-aube selon l'invention.
La figure 2 représente une vue schématique, et selon l'axe du moteur, du redresseur selon l'invention.
La figure 3 représente une vue en coupe partielle, et selon l'axe du moteur, du redresseur selon l'invention.
La figure 4 représente une vue tridimensionnelle éclatée d'un mode d'exécution du redresseur selon l'invention, construit selon une technologie de demi-coquilles.

### Légende

1. Architecture schématique classique d'un redresseur selon l'état de la technique
2. Architecture schématique d'un redresseur selon l'invention
3. Virole extérieure
4. Virole intérieure
5. Aube statorique
6. Porte-redresseur, encore appelé porte-aube, pièce intermédiaire ou porte-virole
7. Abradable de la virole extérieure
8. Elément de fixation
9. Joint d'absorption de choc
10. Plateforme de l'aube en tête de pale
11. Pale de l'aube
12. Bride d'assemblage entre viroles extérieures
13. Zone dans le porte-aube destinée à recevoir l'abradable de la virole extérieure
14. Ajour
15. Abradable de la virole intérieure

### Description détaillée de l'invention

La présente invention se rapporte à une nouvelle architecture de redresseur de compresseur. Dans une construction classique 1, comme susmentionné et illustré schématiquement à gauche de la figure 1, la fonction structurale est assurée par la seule virole extérieure 3. L'architecture selon la présente invention 2 est constituée pour sa virole extérieure d'une virole structurale 3 et d'un porte-virole non structural 6, qu'on appellera aussi indifféremment porte-aube, porte-redresseur ou pièce intermédiaire.

L'invention repose sur un dispositif de fixation entre les différents éléments. Chacun des étages du redresseur est constitué d'une combinaison d'aubes reliées ensemble via le porte-redresseur en tête de stator, un porte-redresseur ou une virole intérieure en pied. La rigidité de l'ensemble est alors apportée en tête par la virole extérieure alors que la liaison entre les aubes est assurée par le porte-aube.

Le redresseur selon l'invention est construit selon une architecture de redresseur multi-étages via une technologie de demi-coquilles. Une vue schématique, une vue en coupe et une vue tridimensionnelle éclatée des différents éléments constituant le redresseur selon l'invention sont respectivement présentées sur les figures 2, 3 et 4. Le redresseur comporte la virole intérieure 4, la virole extérieure 3, la pièce intermédiaire 6, les aubes statoriques 5 et les éléments de fixation 8 pour lier la pièce intermédiaire 6 et la virole extérieure 3. Selon la présente invention, l'aube statorique 5 comporte une pale 11 et une plateforme en tête de pale 10, elle peut optionnellement comporter une plateforme en pied de pale.

Dans une architecture multi-étages, la pièce intermédiaire 6 selon l'invention se présente sous forme d'une demi-coquille intégrant, par exemple, trois étages redresseurs comme dans les exemples illustrés aux figures 3 et 4, et comporte des ajours 14 pour le passage des pales 11. La plateforme en tête de pale 10 vient alors d'un côté reposer sur la pièce intermédiaire 6 tandis que, de l'autre côté, elle repose sur la virole extérieure 3. Le porte-aube 6 comporte en outre des zones 13 disposées entre les étages redresseurs et destinées à recevoir les abradables 7 habituellement déposés sur la virole extérieure 3. Préférentiellement, ces zones sont des logements tels qu'illustrés à la figure 2. Selon la présente invention, le contact entre la plateforme de l'aube et la virole extérieure d'une part, et entre la plateforme de l'aube et la pièce intermédiaire d'autre part, n'est pas nécessairement direct. Ainsi, un joint d'absorption de choc 9 peut être optionnellement disposé entre la plateforme de l'aube 10 et le porte-aube 6 et/ou entre la plateforme de l'aube 10 et la virole extérieure 3. Avantageusement, le joint 9 se présente sous forme d'un demi-anneau et comporte des ajours 14 pour le passage des pales des aubes comme illustré à la figure 4.

La fixation entre le porte-aube 6 et la virole extérieure 3 peut s'effectuer au niveau des abradables 7 tel qu'illustré aux figures 2 et 3, et/ou au niveau des brides d'assemblage entre viroles extérieures 12 et/ou au niveau des plateformes des aubes 10. Elle s'effectue via des éléments de fixation 8 qui peuvent être métalliques (rivets, lockbolts, boulons, etc.) ou composites (comme par ex. des clips ...) ou par soudage.

Optionnellement, les aubes statoriques 5 peuvent être rigidement attachées à la virole intérieure 4 au moyen d'éléments de fixation tels que cités précédemment afin de rigidifier l'ensemble par la virole intérieure et ainsi conférer une rigidité accrue au redresseur (non représenté).

L'architecture rigidifiée selon la présente invention peut comporter des aubes statoriques de matières et/ou de géométries différentes. Ainsi, les aubes statoriques peuvent être réalisées dans un matériau composite ou métallique ou comporter un mélange des deux.

De même, la virole extérieure et le porte-aube peuvent être réalisés respectivement dans un matériau composite ou métallique.

### Avantages de l'architecture de redresseur selon l'invention

Cette architecture a pour avantage de rigidifier l'ensemble des stators par leur virole extérieure, le porte-redresseur étant utilisé pour positionner les redresseurs et les maintenir en position (séparation des fonctions de rigidité et d'interface/positionnement). Le déplacement axial suivant l'axe moteur est réduit de par la rigidité du porte-aube et de la virole extérieure. L'intérêt du dispositif réside dans le fait qu'il est plus rigide qu'un montage conventionnel (pas ou peu d'ajours dans la virole extérieure) tout en étant plus facilement démontable. Il permet ainsi de réaliser des redresseurs complètement en composite mais permet également de monter de façon interchangeable des aubes composites, métalliques ou un mélange des deux. L'architecture rigidifiée selon la présente invention permet non seulement de combiner des aubes réalisées dans des matériaux différents mais également des aubes avec des géométries différentes. La combinaison des différentes aubes peut ainsi être optimisée selon les fonctions requises (aérodynamisme, raideur, tenue mécanique).

L'architecture rigidifiée selon l'invention comporte moins d'éléments de fixation qu'une architecture classique avec fixation par lockbolts ou rivets indépendante sur chaque aube.

Les redresseurs ainsi réalisés gagneront en masse par rapport à l'existant, de par l'utilisation de matériaux composites pour les aubages et pour les viroles extérieures ainsi que par la suppression d'un maximum d'éléments de fixation.

Cette architecture sépare les fonctions structurelles assurées par la virole extérieure de la fonction de liaison effectuée par le porte-aube. Cela permet une meilleure tolérance au dommage, la pièce la plus endommagée en cas d'impact (absorption de corps étrangers) étant alors le porte-aube et non la virole. Cela permet ainsi l'utilisation au maximum des technologies composites, le procédé et le matériau pouvant être sélectionnés au plus proche des besoins de chacune des pièces.

L'utilisation d'une pièce intermédiaire sous forme d'une demi-coquille intégrant plusieurs étages a pour avantage que les accidents géométriques générant des sur contraintes (ajours, abradables) sont absorbés par cette pièce intermédiaire (non structurale) et non par la virole extérieure (structurale). La virole extérieure peut ainsi être mieux dimensionnée pour la perte d'aube soufflante (fan blade out) de par une géométrie plus simple. L'architecture selon l'invention a aussi pour avantage que la virole extérieure et le porte-virole sont montés de façon rigide l'un par rapport à l'autre.

Une pièce intermédiaire sous forme d'un anneau complet ne peut être montée que si la virole extérieure demeure en demi-coquille car deux pièces annulaires ne peuvent pas être assemblées de façon rigide sans une déformation de l'une ou des deux pièces.

Ce système aisément montable et démontable favorise les aspects d'entretien en service tout en limitant le nombre d'éléments de fixation métallique. Un simple remplacement est ainsi beaucoup plus aisé que dans le cas des architectures actuelles les plus courantes (comme l'assemblage titane soudé).

Enfin, le coût de fabrication est limité grâce à un nombre restreint de pièces et un assemblage aisé ainsi qu'à une détection très en amont des non-conformités.

## Revendications

1. Redresseur de turbomachine comportant
- une pluralité d'aubes statoriques (5) reliant une virole intérieure (4) à une virole extérieure (3), chacune desdites aubes (5) comportant une pale (11) et une plateforme en tête de pale (10),
- une pièce intermédiaire (6) disposée entre la virole intérieure (4) et la virole extérieure (3) et fixée à la virole extérieure (3), ladite pièce intermédiaire (6) comportant des ajours (14) pour le passage des pales des aubes (11) et lesdites plateformes d'aubes (10) venant reposer, d'un côté, sur la virole extérieure (3) et, d'un autre côté, sur la pièce intermédiaire (6),
**caractérisé en ce que** la pièce intermédiaire (6) se présente sous forme d'une demi-coquille destinée à intégrer une pluralité d'étages d'aubes statoriques (5).

2. Redresseur selon la revendication 1, **caractérisé en ce que** la pièce intermédiaire (6) comporte des zones (13) disposées entre les étages d'aubes statoriques (5) et destinées à recevoir des abradables (7) de la virole extérieure (3).

3. Redresseur selon l'une quelconque des revendications précédentes, **caractérisé en ce que** la fixation de la pièce intermédiaire (6) à la virole extérieure (3) s'effectue au niveau des abradables (7) et/ou au niveau de brides d'assemblage (12) entre viroles extérieures (3) et/ou au niveau des plateformes (10) des aubes.

4. Redresseur selon la revendication 3, **caractérisé en ce que** la fixation s'effectue au moyen d'éléments de fixation (8).

5. Redresseur selon la revendication 3, **caractérisé en ce que** la fixation s'effectue par soudage.

6. Redresseur selon l'une quelconque des revendications précédentes, **caractérisé en ce qu'**il comporte en outre un joint d'absorption de choc (9) disposé entre la plateforme d'aube (10) et la pièce intermédiaire (6) et/ou entre la plateforme d'aube (10) et la virole extérieure (3).

7. Redresseur selon la revendication 6, **caractérisé en ce que** le joint d'absorption (9) se présente sous forme d'un demi-anneau et comporte des ajours (14) pour le passage des pales des aubes (11).

8. Redresseur selon l'une quelconque des revendications précédentes, **caractérisé en ce que** les aubes statoriques (5) sont attachées rigidement à la virole intérieure (4) au moyen d'éléments de fixation (8) afin de conférer une rigidité accrue au redresseur.

9. Redresseur selon la revendication 4 ou 8, **caractérisé en ce que** les éléments de fixation (8) sont métalliques ou composites.

10. Redresseur selon la revendication 9, **caractérisé en ce que** les éléments de fixation (8) sont des rivets, des lockbolts, des boulons ou des clips.

11. Redresseur selon l'une quelconque des revendications précédentes, **caractérisé en ce qu'**il comporte des aubes statoriques (5) métalliques et/ou composites.

12. Redresseur selon l'une quelconque des revendications précédentes, **caractérisé en ce qu'**il comporte des aubes statoriques (5) de géométries différentes.

13. Redresseur selon l'une quelconque des revendications précédentes, **caractérisé en ce que** la virole extérieure (3) et la pièce intermédiaire (6) sont réalisées respectivement dans un matériau métallique ou composite.

14. Turbomachine comportant un redresseur selon l'une quelconque des revendications 1 à 13.

## Patentansprüche

1. Leitschaufel einer Strömungsmaschine, aufweisend:
- eine Vielzahl von Statorschaufeln (5), die einen Innenring (4) mit einem Außenring (3) verbinden, wobei jede der Schaufeln (5) ein Schaufelblatt (11) und eine Schaufelblattkopfplattform (10) aufweist,
- ein Zwischenstück (6), das zwischen dem Innenring (4) und dem Außenring (3) angeordnet ist und am Außenring (3) befestigt ist, wobei das Zwischenstück (6) Aufschnitte (14) für den Durchgang der Schaufelblätter (11) der Schaufel aufweist, und wobei die Schaufelplattformen (10) auf einer Seite auf dem Außenring (3) und auf der anderen Seite auf dem Zwischenstück (6) ruhen,
**dadurch gekennzeichnet, dass** das Zwischenstück (6) in Form von einer Halbschale, die für die Integration einer Vielzahl von Statorschaufelstufen (5) bestimmt ist, gebaut ist.

2. Leitschaufel nach Anspruch 1, **dadurch gekennzeichnet, dass** das Zwischenstück (6) Zonen (13), die zwischen den Statorschaufelstufen (5) angeordnet sind und zur Aufnahme der Abriebdichtungen (7) des Außenrings (3) bestimmt sind, aufweist.

3. Leitschaufel nach irgendeinem der vorangehenden Ansprüche, **dadurch gekennzeichnet, dass** die Befestigung des Zwischenstückes (6) am Außenring (3) im Bereich der Abriebdichtungen (7) und/oder im Bereich von Verbindungsflanschen (12) zwischen Außenringen (3) und/oder im Bereich der Schaufelplattformen (10) erfolgt.

4. Leitschaufel nach Anspruch 3, **dadurch gekennzeichnet, dass** die Befestigung mit Hilfe von Befestigungsmitteln (8) erfolgt.

5. Leitschaufel nach Anspruch 3, **dadurch gekennzeichnet, dass** die Befestigung durch Schweißen erfolgt.

6. Leitschaufel nach irgendeinem der vorangehenden Ansprüche, **dadurch gekennzeichnet, dass** sie ferner eine Stoßdämpferdichtung (9), die zwischen der Schaufelplattform (10) und dem Zwischenstück (6) und/oder zwischen der Schaufelplattform (10) und dem Außenring (3) angeordnet ist, aufweist.

7. Leitschaufel nach Anspruch 6, **dadurch gekennzeichnet, dass** die Dämpferdichtung (9) in Form von einem Halbring gebaut ist und Aufschnitte (14) für den Durchgang der Schaufelblätter der Schaufel (11) hat.

8. Leitschaufel nach irgendeinem der vorangehenden Ansprüche, **dadurch gekennzeichnet, dass** die Statorschaufeln (5) mit Hilfe von Befestigungsmitteln (8) am Innenring (4) starr befestigt sind, um der Leitschaufel eine höhere Steifigkeit zu verleihen.

9. Leitschaufel nach Anspruch 4 oder 8, **dadurch gekennzeichnet, dass** die Befestigungsmittel (8) aus metallischem Material oder aus Verbundwerkstoff sind.

10. Leitschaufel nach Anspruch 9, **dadurch gekennzeichnet, dass** die Befestigungsmittel (8) Nieten, Verriegelungsbolzen, Bolzen oder Klammern sind.

11. Leitschaufel nach irgendeinem der vorangehenden Ansprüche, **dadurch gekennzeichnet, dass** sie Statorschaufeln (5) aus metallischem Material und/oder aus Verbundwerkstoff aufweist.

12. Leitschaufel nach irgendeinem der vorangehenden Ansprüche, **dadurch gekennzeichnet, dass** sie Statorschaufeln (5) verschiedener Geometrien aufweist.

13. Leitschaufel nach irgendeinem der vorangehenden Ansprüche, **dadurch gekennzeichnet, dass** der Außenring (3) und das Zwischenstück (6) jeweils aus einem metallischen Material oder aus einem Verbundwerkstoff hergestellt sind.

14. Strömungsmaschine, die eine Leitschaufel nach irgendeinem der Ansprüche 1 bis 13 aufweist.

## Claims

1. A turbomachine rectifier comprising :
- a plurality of stator vanes (5) connecting an inner collar (4) to an outer collar (3), each of said vanes (5) comprising a blade (11) and a blade-head platform (10),
- an intermediate piece (6) arranged between the inner collar (4) and the outer collar (3) and fastened to the outer collar (3), said intermediate piece (6) comprising openings (14) for the passage of the vane blades (11) and said vane platforms (10) resting, on one side, on the outer collar (3) and, on the other side, on the intermediate piece (6), wherein the intermediate piece (6) is in the form of a half-shell intended to integrate a plurality of stator vane stages (5).

2. The rectifier as in Claim 1, wherein the intermediate piece (6) comprises zones (13) arranged between the stator vane stages (5) and intended to receive the abradables (7) of the outer collar (3).

3. The rectifier as in any of the preceding claims, wherein the intermediate piece (6) is fastened to the outer collar (3) at the level of the abradables (7) and/or at the level of the assembly flanges (12) between outer collars (3) and/or at the level of the platforms (10) of the vanes.

4. The rectifier as in Claim 3, wherein the fastening is achieved by means of fastening elements (8).

5. The rectifier as in Claim 3, wherein the fastening is achieved by welding.

6. The rectifier as in any of the preceding claims, also comprising a shock-absorbing joint (9) arranged between the vane platform (10) and the intermediate piece (6) and/or between the vane platform (10) and the outer collar (3).

7. The rectifier as in Claim 6, wherein the absorbing joint (9) is in the form of a half-ring and comprises openings (14) for the passage of the vane blades (11).

8. The rectifier as in any of the preceding claims, wherein the stator vanes (5) are rigidly attached to the inner collar (4) by means of fastening elements (8) in order to impart increased rigidity to the rectifier.

9. The rectifier as in Claim 4 or 8, wherein the fastening elements (8) are metal or composite.

10. The rectifier as in Claim 9, wherein the fastening elements (8) are rivets, lockbolts, bolts or clips.

11. The rectifier as in any of the preceding claims, comprising metal and/or composite stator vanes (5).

12. The rectifier as in any of the preceding claims, comprising stator vanes (5) with different geometries.

13. The rectifier as in any of the preceding claims, wherein the outer collar (3) and the intermediate piece (6) are made of a metal or composite material, respectively.

14. A turbomachine comprising a rectifier as in any of Claims 1 to 13.
